# EUROPÄISCHE PATENTSCHRIFT

(11) **EP 1 247 777 B1**
(45) Veröffentlichungstag und Bekanntmachung des Hinweises auf die Patenterteilung: **25.02.2009**
(21) Anmeldenummer: 02006916.7
(22) Anmeldetag: 26.03.2002
(51) Int. Cl.: B66C 3/02, B66C 3/16, E02F 3/413, F15B 15/08, E02F 3/40

(54) **Antriebsvorrichtung für eine Greifeinrichtung**
Drive for a gripping device
Entraînement pour un dispositif de préhension

(30) Priorität: 02.04.2001 DE 20105755 U; 26.04.2001 DE 20107206 U
(43) Veröffentlichungstag der Anmeldung: 09.10.2002
(73) Patentinhaber: Kinshofer GmbH, 83666 Waakirchen (DE)
(72) Erfinder: Schierholz, Manfred, 83730 Eben (DE)
(74) Vertreter: Gossel, Hans K.

(56) Entgegenhaltungen:
- DE-C1- 3 601 220
- DE-U1- 29 621 601
- US-A- 3 133 476
- US-A- 4 603 616
- US-A- 4 654 987

## Beschreibung

Die Erfindung betrifft eine Antriebsvorrichtung für eine Greifeinrichtung mit zwei zangenartig bewegbaren Greifarmen, vorzugsweise für einen Zweischalengreifer, bestehend aus zwei hydraulischen Schwenkmotoren, deren die Motorgehäuse überragenden Wellenzapfen der Schwenkwelle die Greifarme tragen.

Beispielsweise sind bei bekannten Zweischalengreifern die die Schalen tragenden Wellen mit radialen Hebeln versehen, an denen die Kolbenstangen oder Zylinder von hydraulischen Kolben-Zylinder-Einheiten angelenkt sind, um die Schließ- und Öffnungskräfte auf die Wellen zu übertragen. Ein aus DE 34 25 035 A1 bekannter Zweischalengreifer zeichnet sich dadurch durch eine niedrige Bauhöhe aus, daß die hydraulische Kolben-Zylinder-Einheit aus zwei jeweils an den Betätigungshebeln der Wellen angelenkten Zylindern besteht, deren Kolben durch eine gemeinsame Kolbenstange miteinander verbunden sind. Derartige Zweischalengreifer müssen mit verhältnismäßig großen Hydraulikzylindern versehen werden, weil sich die wirksamen Hebelarme der Betätigungshebel mit dem Schwenkwinkel verändern und verhältnismäßig kleine wirksame Längen annehmen können, wobei zusätzlich die Nachteile bestehen, daß die Hydraulikzylinder die oben offenen Schalen teilweise überdecken und darüber hinaus gefährdete Bauteile darstellen, die beim Betrieb des Zweischalengreifers beschädigt werden können.

Aus dem DE-U 296 21 601.1 ist ein Zweischalengreifer der eingangs angegebenen Art bekannt, bei dem der Antrieb für die die Schalen tragenden Wellen in den Schalenträger integriert ist. Dieser bekannte Zweischalengreifer weist keine durch das aufgenommene Gut gefährdete Bauteile auf, da die beiden hydraulischen Schwenkmotore gekapselt in den Schalenträger angeordnet sind. Bei diesem bekannten Zweischalengreifer ist jede Schwenkwelle der Schwenkmotoren mit mehreren radiale Drehkolben bildenden Flügeln versehen, die in zur Wellenachse konzentrischen Kammern eines Zylinders greifen, wobei die Kammern durch eine der Anzahl der Drehkolben entsprechende Anzahl von radialen Einziehungen voneinander getrennt sind und die Drehkolben mit ihren Scheitelbereichen dichtend an den Kammerwänden und die Einziehungen mit ihren Scheitelbereichen an den Schwenkwellen anliegen. Die hydraulischen Schwenkmotore des bekannten Zweischalengreifers weisen daher einen komplizierten Aufbau auf.

Aufgabe der Erfindung ist es daher, einen Zweischalengreifer der eingangs angegebenen Art zu schaffen, der mit hydraulischen Schwenkmotoren robuster und einfacher Art versehen ist.

Die Aufgabe wird durch die Kombination der Merkmale des Anspruchs 1 gelöst. Die Lösung besteht hierbei insbesondere darin, daß jeder der Schwenkmotore ein zylindrisches Rohrstück aufweist, das an seiner Innenwandung mit einem mit einem Innengewinde versehenen Abschnitt versehen ist, der mit einem mit einem Außengewinde versehenen Abschnitt der Schwenkwelle in Eingriff ist, daß das Rohrstück ein in einem der Gehäuse ausgebildeten Zylinderraum axial verschieblicher, aber undrehbar gehaltener Ringkolben ist, daß die Steigung der Gewinde so groß ist, daß der Ringkolben durch seine Axialverschiebung den Schwenkwellen das erforderliche Drehmoment zu erteilen vermag, und daß der Verschiebeweg des Ringkolbens zwischen den beiden ringförmigen Zylinderkammern, die im Wechsel mit Hydrauliköl beaufschlagbare Hoch- und Niederdruckkammern sind, den gewünschten Schwenkwinkel der beiden Schalen entspricht.

Aus der US-A-4,603,616 ist bereits ein hydraulischer Antrieb bekannt, mit dem über ein entsprechendes Gewinde und einem hydraulisch hin und her bewegbaren Kolben eine Welle in Rotationsbewegung versetzt werden kann. Ein entsprechendes Wirksystem macht sich die vorgenannte erfindungsgemäße Lösung zu Nutze.

Der Antrieb des erfindungsgemäßen Zweischalengreifers zeichnet sich dadurch durch einen einfachen und robusten Aufbau aus, daß nur durch Axialverschiebung des Ringkolbens den Schalen die erforderliche Schwenkbewegung erteilt wird. Die Verdrehsicherung der Ringkolben kann beispielsweise aus einer in der Zylinderwandung axial verlaufenden Nut bestehen, in die ein mit dem Ringkolben verbundener Zapfen oder Keil greift.

Die Steigung der Gewinde kann so gewählt werden, daß das von den Schalen auf die Schwenkwellen ausgeübte Drehmoment infolge der Selbsthemmung die Ringkolben auch bei drucklosen Zylinderkammern nicht zu verschieben vermag. Werden die Ringkolben aufgrund des Drucks des Hydrauliköls nicht bewegt, können die Schalen aufgrund äußerer Kräfte nicht verschwenkt werden. Diese erforderliche Selbsthemmung wird dadurch erreicht, daß die Steigung der Gewinde so groß ist, daß durch die Axialverschiebung der Ringkolben das gewünschte große Drehmoment auf die Schwenkwellen übertragen wird.

Die Gewindestege besitzen zweckmäßigerweise trapezförmige Querschnitte, die sich durch gute Stabilität auszeichnen. Der erfindungsgemäße Antrieb des Zweischalengreifers ist wartungsfrei, da der Ringkolben im Hydrauliköl läuft.

Sind zwei getrennte Schwenkmotore für die Schwenkwellen vorgesehen, kann es erforderlich sein, den Zweischalengreifer in üblicher Weise mit Gleichlaufstängen zu versehen. Nach einer erfinderischen Weiterbildung ist vorgesehen, daß die beiden Ringkolben durch einen Quersteg miteinander verbunden sind. Dieser Quersteg stellt den Synchronlauf der beiden Ringkolben sicher, so daß übliche Gleichlaufgestänge nicht mehr erforderlich sind.

Der Schalenträger besteht vorzugsweise aus zwei miteinander verschraubten Gehäusehälften, von denen jede mit zwei Lagerbohrungen für die einen Seiten der Schwenkwellen versehen ist.

Nach einer weiteren bevorzugten Ausführungsform ist vorgesehen, daß sich die Gewinde der Wellen im Bereich nur einer Gehäusehälfte befinden und in dieser Gehäusehälfte eine erste Zylinderkammer ausgebildet ist, die der Umfangsform der beiden durch den Steg verbundenen Ringkolben entspricht, und daß die Umfangsform mit diese gegenüber der ersten Zylinderkammer abdichtenden Dichtungen versehen ist. Die Umfangsform kann aus zwei zueinander parallelen Seiten bestehen, deren Enden durch halbkreisförmige Bogen verbunden sind. Die zweite Zylinderkammer kann in der anderen Gehäusehälfte ausgebildet sein, wobei in dieser die den Steg überragenden Ringkolben in den Endbereichen ihrer Bohrungen mit Ringdichtungen versehen sind, die diese gegenüber gewindefreien Abschnitten der Schwenkwellen abdichten.

Die beiden durch einen Quersteg miteinander verbundenen Ringkolben schaffen nicht nur den gewünschten Synchronlauf, bei diesen sind auch die wirksamen Kolbenflächen dadurch vergrößert, daß diese nicht nur aus den ringförmigen Stirnflächen der Ringkolben, sondern zusätzlich auch aus den diese verbindenden Stegen bestehen.

Nach einer weiteren vorteilhaften Ausgestaltung ist vorgesehen, daß die den Schalenträger überragenden Wellenzapfen der Schwenkwellen mit Kupplungseinrichtungen zum Ankuppeln der Schalen versehen sind. Diese können beispielsweise aus mit den Schalen verbundenen und miteinander verschraubten Halbschalen bestehen, die an die Wellenzapfen durch Bolzen angekuppelt sind, die fluchtende Querbohrungen der Halbschalen und der Wellenzapfen durchsetzen. Auf diese Weise wird ein einfaches Schnellwechselsysem geschaffen. Schalen unterschiedlicher Breite können mit an die Wellenzapfen angepaßten Adapterstücken versehen sein.

Nach einer weiteren bevorzugten Ausführungsform ist vorgesehen, daß auf dem Schalenträger Steckkupplungen zum Herstellen der Verbindungen mit den die Welle eines Drehmotors durchsetzenden, aus Axialbohrungen bestehenden Hydraulikleitungen angeordnet sind. Bei dieser Ausführungsform ist die Welle des Drehmotors mit Drehdurchführungen zum Zu- und Abführen von Hydrauliköl zu den Schwenkmotoren des Zweischalengreifers versehen. Die in der mit dem Schalenträger gekuppelten Stirnfläche der Welle des Drehmotors mündenden Hydraulikleitungen können als Gegenstücke der Steckkupplungen ausgebildet sein, die auf hohlzapfenförmige Gegenstücke der Schalenträger aufsteckbar sind.

Ein Ausführungsbeispiel der Erfindung wird nachstehen anhand der Zeichnung näher erläutert. In dieser zeigt
- Fig. 1: eine perspektivische Ansicht des erfindungsgemäßen Zweischalengreifers im geöffneten Zustand,
- Fig. 2: eine Seitenansicht des Zweischalengreifers nach Fig. 1,
- Fig. 3: einen Schnitt durch den Zweischalengreifer längs der Linie A-A in Fig. 2 im vergrößerten Zustand,
- Fig. 4: eine Seitenansicht des Zweischalengreifers im geschlossenen Zustand und
- Fig. 5: einen Schnitt durch den Zweischalengreifer längs der Linie B-B in Fig. 4 im vergrößerten Zustand.

Der erfindungsgemäße Zweischalengreifer besteht aus einem Schalenträger 2, in dem Schwenkwellen 3, 4 drehbar gelagert sind, deren Wellenzapfen 5, 6 beidseits den Schalenträger überragen. Mit den Wellenzapfen 5, 6 sind die beiden Schalen 7, 8 gekuppelt. Zum Ankuppeln weisen die inneren U-förmigen verstärkten Rahmenprofile 9, 10 der beiden Schalen an den oberen Stirnseiten ihrer Schenkel im Querschnitt halbkreisförmige Schalen auf, die dadurch die überstehenden Wellenzapfen 5, 6 einfassen, daß sie mit den seitlichen Flanschen von Halteteilen 11 verschraubt sind, die ebenfalls mit schalenförmigen Ausnehmungen mit halbkreisförmigem Querschnitt versehen sind. Die Schalen, Halteteile und Wellenzapfen sind mit fluchtenden Bohrungen 12, 13 versehen, in die ein Haltebolzen 14 eingesetzt ist.

Der Schalenträger 2 besteht aus einem wesentlichen rechteckigen Gehäuse dessen gegenüberliegenden schmalen Seiten 15, 16 etwa halbzylindrisch abgerundet sind. Das Gehäuse besteht aus zwei etwa mittig geteilten Gehäuseschalen 17, 18, die in ihrer Trennebene durch Spannschrauben 19 miteinander verschraubt sind. Das Gehäuse 17, 18 ist auf gegenüberliegenden Seiten mit Lagerbohrungen versehen, in denen die Schwenkwellen 3, 4 gelagert sind. Die Bohrungen sind mit Ringnuten 19 versehen, in denen die Wellenenden abdichtende Ringdichtungen eingelegt sind.

In dem Bereich der Gehäuseschale 17 sind die Schwenkwellen 3, 4 mit einem Gewindeabschnitt 22 versehen. Auf die Schwenkwellen 3, 4 sind zylindrische Rohrstücke 23, 24 aufgesetzt, die an ihrer Innenwandung mit einem Abschnitt C mit einem Innengewinde versehen sind, das mit dem Gewinde 22 der Schwenkwellen 3, 4 im Eingriff ist. Die zylindrischen Rohrstücke 23, 24 sind durch einen Steg 25 miteinander verbunden. Dieser Steg 25 befindet sich an einer Außenseite der zylindrischen Rohrstücke 23, 24, so daß diese den Verbindungssteg 25 nach innen hin überragen. Im Bereich des Verbindungsstegs 25 weisen die durch diesen miteinander verbundenen zylindrischen Rohrstücke eine äußere Umfangsform mit einem Querschnitt auf, der aus zwei parallelen Seiten besteht, die an ihren Schmalseiten durch Bogen mit halbkreisförmigem Querschnitt verbunden sind. Die Gehäuseschale 17 ist mit einer inneren Umfangswandung versehen, deren Form komplementär zu der äußeren Form der durch den Steg 25 miteinander verbundenen Rohrstücke 16 im Bereich des Verbindungsstegs ist. Die durch den Verbindungssteg 25 miteinander verbundenen Rohrstücke 23, 24 sind im Bereich des Verbindungsstegs durch eine umlaufende Dichtung, die in eine Nut 28 eingelegt ist, abgedichtet.

Die Endbereiche der den Verbindungssteg 25 überragenden Abschnitte der Rohrstücke 23, 24 weisen an ihren Innenwandungen Ringnuten 30 auf, in die Dichtungsringe eingelegt sind, die dichtend an gewindefreien Abschnitten 31 der Schwenkwellen 3, 4 anliegen.

Beidseits des Verbindungsstegs 25 der Rohrstücke 23, 24 sind Zylinderkammern 33, 34 gebildet, die im Wechsel mit Hydrauliköl mit Hochdruck beaufschlagt und zum Abführen von Hydrauliköl an Niederdruckleitungen angeschlossen werden.

Zum Verschwenken der Greiferschalen 7, 8 werden die durch den Verbindungssteg 25 miteinander verbundenen Rohrstücke 23, 24 zwischen den Endanschlägen der Zylinderkammern 33, 34 bewegt. In Fig. 5 befinden sich die Rohrstücke 23, 24 an ihrem linken Endanschlag. Die Bewegungslänge der Rohrstücke 23, 24 bis zu dem rechten Endanschlag entspricht der von dem Gewindeabschnitt C überfahrenen Abschnittlänge der Gewinde 22 auf den Schwenkwellen 3, 4.

Die Verzahnungen 22 und die Innenverzahnungen der Rohrstücke 23, 24 bestehen aus Gewindegängen mit trapezförmigem Querschnitt.

Die Gewinde weisen eine derartige Steigung auf, daß die Rohrstücke 23, 24 einen so großen Abstand von einer Selbsthemmung aufweisen, daß sie den Schwenkwellen 3, 4 das gewünschte Drehmoment zu erteilen vermögen. Diese große Gewindesteigung führt andererseits zu einer Selbsthemmung der Gewinde, soweit auf diese eine größere Kraft über die Greiferschalen 7, 8 übertragen wird.

Die Rohrstücke 23, 24 können auch ohne den verbindenden Quersteg jeweils als Ringkolben ausgebildet sein, die dann in zylindrischen Zylinderkammern des Schalenträgers geführt sind. Bei einer derartigen Ausführungsform ist es jedoch grundsätzlich notwendig, einen Gleichlauf der Greiferschalen gewährleistende Ausgleichsgestänge vorzusehen.

Auf der Oberseite des Schalenträgers 2 sind Gewindebohrungen zum Anschluß der Schwenkwelle eines Drehmotors vorgesehen.

## Patentansprüche

1. Antriebsvorrichtung für eine Greifeinrichtung mit zwei zangenartig bewegbaren Greifarmen, vorzugsweise für einen Zweischalengreifer,
bestehend aus zwei hydraulischen Schwenkmotoren, deren die Motorgehäuse überragenden Wellenzapfen (5, 6) der Schwenkwelle (3, 4) die Greifarme tragen,
**dadurch gekennzeichnet,**
**daß** jeder der Schwenkmotoren ein zylindrisches Rohrstück (23, 24) aufweist, das an seiner Innenwandung mit einem mit einem Innengewinde versehenen Abschnitt versehen ist, der mit einem mit einem Außengewinde versehenen Abschnitt der Schwenkwelle(3, 4) in Eingriff ist,
**daß** das Rohrstück (23, 24) ein in einem der Gehäuse ausgebildeten Zylinderraum axial verschieblicher, aber undrehbar gehaltener Ringkolben ist,
**daß** die beiden Ringkolben durch einen Quersteg (25) miteinander verbunden sind,
**daß** die Steigung der Gewindes (22) so groß ist, daß der Ringkolben durch seine Axialverschiebung den Schwenkwellen (3,4) das erforderliche Drehmoment zu erteilen vermag, und
**daß** der Verschiebeweg des Ringkolbens zwischen den beiden ringförmigen Zylinderkammern, die im Wechsel mit Hydrauliköl beaufschlagbare Hoch- und Niederdruckkammem sind, dem gewünschten Schwenkwinkel der beiden Schalen (7, 8) entspricht.

2. Antriebsvorrichtung nach Anspruch 1, **dadurch gekennzeichnet, daß** die Steigung der Gewinde (22) so groß ist, daß das von den Schalen (7, 8) auf die Schwenkwellen (3, 4) ausgeübte Drehmoment infolge der Selbsthemmung die Ringkolben auch bei drucklosen Zylinderkammern nicht zu verschieben vermag.

3. Antriebsvorrichtung nach Anspruch 1 oder 2, **dadurch gekennzeichnet, daß** die Gewindestege trapezförmige Querschnitte besitzen.

4. Antriebsvorrichtung nach Anspruch 3, **dadurch gekennzeichnet, daß** der Träger der Greifarme oder Schalen (7, 8) aus zwei miteinander verschraubten Gehäusehälften (2) besteht, von denen jede mit zwei Lagerbohrungen (12, 13) für die einen Seiten der Schwenkwellen versehen ist.

5. Antriebsvorrichtung nach Anspruch 3 oder 4, **dadurch gekennzeichnet, daß** sich die Gewinde (22) der Wellen im Bereich nur einer Gehäusehälfte befinden und in dieser Gehäusehälfte eine erste Zylinderkammer (33) ausgebildet ist, die der Umfangsform der beiden durch den Steg (25) verbundenen Ringkolben entspricht, und daß die Umfangsform mit diese gegenüber der ersten Zylinderkammer abdichtenden Dichtungen versehen ist.

6. Antriebsvorrichtung nach Anspruch 5, **dadurch gekennzeichnet, daß** die Umfangsform aus zwei zueinander parallelen Seiten besteht, deren Enden durch halbkreisförmige Bogen verbunden sind.

7. Antriebsvorrichtung nach einem der Ansprüche 3 bis 6, **dadurch gekennzeichnet, daß** die zweite Zylinderkammer (34) in der anderen Gehäusehälfte ausgebildet ist und in dieser die den Steg (25) überragenden Ringkolben in den Endbereichen ihrer Bohrungen mit Ringdichtungen versehen sind, die diese gegenüber gewindefreien Abschnitten der Schwenkwellen (3, 4) abdichten.

8. Antriebsvorrichtung nach einem der vorhergehenden Ansprüche, **dadurch gekennzeichnet, daß** die das Gehäuse überragenden Wellenzapfen der Schwenkwellen (3, 4) mit Kupplungseinrichtungen zum Ankuppeln der Greifarme oder Schalen (7, 8) versehen sind.

9. Antriebsvorrichtung nach Anspruch 8, **dadurch gekennzeichnet, daß** Schalen (7, 8) unterschiedlicher Breite mit an die Wellenzapfen angepaßten Adadpterstücken versehen sind.

10. Antriebsvorrichtung nach einem der vorhergehenden Ansprüche, **dadurch gekennzeichnet, daß** auf dem Gehäuse Steckkupplungen zum Herstellen der Verbindungen mit den die Welle des Drehmotors durchsetzenden, aus Axialbohrungen bestehenden Hydraulikleitungen angeordnet sind.

## Claims

1. Drive apparatus for a grabbing device having two grabbing arms, movable in the manner of pincers, preferably for a clamshell grab,
comprising two hydraulic swivel motors, whereof the shaft journals (5, 6) of the swivel shaft (3, 4), which project beyond the motor housings, bear the grabbing arms,
**characterized**
**in that** each of the swivel motors has a cylindrical pipe section (23, 24), which on its inner wall is provided with an internally threaded portion engaging with an externally threaded portion of the swivel shaft (3, 4),
**in that** the pipe section (23, 24) is a ring piston which is axially displaceable in a cylinder space configured in one of the housings, but is held non-rotatably,
**in that** the two ring pistons are interconnected by a transverse web (25),
**in that** the pitch of the thread (22) is sized such that the ring piston, by virtue of its axial displacement, is capable of imparting the necessary torque to the swivel shafts (3, 4), and
**in that** the displacement travel of the ring piston between the two annular cylinder chambers, which alternately are high-pressure and low-pressure chambers to which hydraulic oil can be applied, corresponds to the desired swivel angle of the two clamshell buckets (7, 8).

2. Drive apparatus according to Claim 1, **characterized in that** the pitch of the threads (22) is sized such that the torque applied by the clamshell buckets (7, 8) to the swivel shafts (3, 4), due to the self-locking, is incapable of displacing the ring pistons even when the cylinder chambers are pressureless.

3. Drive apparatus according to Claim 1 or 2, **characterized in that** the threaded webs have trapezoidal cross sections.

4. Drive apparatus according to Claim 3, **characterized in that** the mounting of the grabbing arms or clamshell buckets (7, 8) comprises two bolted-together housing halves (2), each of which is provided with two bearing bores (12, 13) for the one sides of the swivel shafts.

5. Drive apparatus according to Claim 3 or 4, **characterized in that** the threads (22) of the shafts are located in the region only of one housing half and in this housing half there is configured a first cylinder chamber (33), which corresponds to the peripheral shape of the two ring pistons connected by the web (25), and **in that** the peripheral shape is provided with seals which seal it against the first cylinder chamber.

6. Drive apparatus according to Claim 5, **characterized in that** the peripheral shape comprises two mutually parallel sides, the ends of which are connected by semicircular arcs.

7. Drive apparatus according to one of Claims 3 to 6, **characterized in that** the second cylinder chamber (34) is configured in the other housing half and in this the ring pistons projecting beyond the web (25) are provided in the end regions of their bores with ring seals, which seal said ring pistons against unthreaded portions of the swivel shafts (3, 4).

8. Drive apparatus according to one of the preceding claims, **characterized in that** the shaft journals of the swivel shafts (3, 4), which project beyond the housing, are provided with coupling devices for the attachment of the grabbing arms or clamshell buckets (7, 8).

9. Drive apparatus according to Claim 8, **characterized in that** clamshell buckets (7, 8) of different width are provided with adapter pieces tailored to the shaft journals.

10. Drive apparatus according to one of the preceding claims, **characterized in that** on the housing there are arranged plug-in couplings for creating the connections with the hydraulic lines which pass through the shaft of the rotating motor and comprise axial bores.

## Revendications

1. Système d'entraînement pour un dispositif de préhension avec deux bras de préhension mobiles à la manière d'une pince, de préférence pour une benne preneuse, formée par deux moteurs de pivotement hydrauliques, dont les tourillons (5, 6) de l'arbre de pivotement (3, 4), qui s'avancent au-delà des carters des moteurs, portent les bras de préhension,
**caractérisé**
**en ce que** chacun des moteurs de pivotement comporte un bout de tube (23, 24) cylindrique, dont la paroi intérieure comporte un tronçon à filetage intérieur, qui entre en prise avec un tronçon à filetage extérieur de l'arbre de pivotement (3, 4),
**en ce que** le bout de tube (23, 24) est un piston annulaire, qui est mobile axialement dans une chambre cylindrique réalisée dans l'un des carters, mais est immobile en rotation,
**en ce que** les deux pistons annulaires sont reliés l'un à l'autre par une traverse (25),
**en ce que** le pas des filets (22) est si grand que le piston annulaire peut, sous l'effet de son mouvement axial, imprimer le couple de rotation nécessaire aux arbres de pivotement (3, 4), et
**en ce que** la trajectoire de mouvement du piston annulaire entre les deux chambres cylindriques annulaires, qui sont alternativement des chambres haute pression et basse pression propres à être sollicitées par une huile hydraulique, correspond à l'angle de pivotement souhaité des deux godets (7, 8).

2. Système d'entraînement selon la revendication 1, **caractérisé en ce que** le pas des filets (22) est si grand que le couple de rotation, exercé par les godets (7, 8) sur les arbres de pivotement (3, 4), n'est pas en mesure, en raison de l'autoblocage, d'imprimer un mouvement de translation aux pistons annulaires, même en présence de chambres cylindriques non sollicitées par une pression.

3. Système d'entraînement selon la revendication 1 ou 2, **caractérisé en ce que** les pas des filets ont des sections trapézoïdales.

4. Système d'entraînement selon la revendication 3, **caractérisé en ce que** le support des bras de préhension ou godets (7, 8) est formé par deux moitiés de carter (2), qui sont vissées l'une à l'autre et dont chacune est munie de deux forures de réception (12, 13) pour l'un des côtés des arbres de pivotement.

5. Système d'entraînement selon la revendication 3 ou 4, **caractérisé en ce que** les filets (22) des arbres sont situés dans la zone d'une seule moitié de carter et dans ladite moitié de carter est réalisée une première chambre cylindrique (33), qui correspond à la forme périphérique des deux pistons annulaires reliés par la traverse (25), et **en ce que** la forme périphérique est munie de garnitures d'étanchéité assurant l'étanchéité de celle-ci par rapport à la première chambre cylindrique.

6. Système d'entraînement selon la revendication 5, **caractérisé en ce que** la forme périphérique peut être formée par deux côtés parallèles entre eux, dont les extrémités sont reliées par des arcs semi-circulaires.

7. Système d'entraînement selon l'une quelconque des revendications 3 à 6, **caractérisé en ce que** la deuxième chambre cylindrique (34) est réalisée dans l'autre moitié de carter et, dans celle-ci, les pistons annulaires qui s'avancent au-delà de la traverse (25) sont munis de joints annulaires dans les zones d'extrémité de leurs forures, lesquels assurent l'étanchéité entre celles-ci et les tronçons non filetés des arbres de pivotement (3, 4).

8. Système d'entraînement selon l'une quelconque des revendications précédentes, **caractérisé en ce que** les tourillons des arbres de pivotement (3, 4), qui s'avancent au-delà du carter, sont munis de dispositifs de couplage destinés à l'accouplement des bras de préhension ou godets (7, 8).

9. Système d'entraînement selon la revendication 8, **caractérisé en ce que** des godets (7, 8) de largeur différente peuvent être munis d'adaptateurs ajustés aux tourillons.

10. Système d'entraînement selon l'une quelconque des revendications précédentes, **caractérisé en ce que** sur le carter sont disposés des raccords à enficher pour réaliser les raccordements avec les conduites hydrauliques traversant l'arbre du moteur rotatif et formées par des forures axiales.
